# EUROPÄISCHE PATENTSCHRIFT

(11) **EP 1 131 554 B1**
(45) Veröffentlichungstag und Bekanntmachung des Hinweises auf die Patenterteilung: **06.07.2005**
(21) Anmeldenummer: 00978947.0
(22) Anmeldetag: 19.09.2000
(51) Int. Cl.: F02M 55/02

(54) **KRAFTSTOFFHOCHDRUCKSPEICHER**
HIGH PRESSURE FUEL ACCUMULATOR
RESERVOIR DE CARBURANT HAUTE PRESSION

(30) Priorität: 22.09.1999 DE 19945316
(43) Veröffentlichungstag der Anmeldung: 12.09.2001
(73) Patentinhaber: ROBERT BOSCH GMBH, 70442 Stuttgart (DE)
(72) Erfinder: FRANK, Kurt, 73614 Schorndorf (DE); BOECKING, Friedrich, 70499 Stuttgart (DE)
(86) Internationale Anmeldenummer: PCT/DE2000/003244
(87) Internationale Veröffentlichungsnummer: WO 2001/021955

(56) Entgegenhaltungen:
- DE-A- 19 729 392
- DE-A- 19 736 191
- DE-A- 19 753 977
- PATENT ABSTRACTS OF JAPAN vol. 1995, no. 11, 26. Dezember 1995 (1995-12-26) & JP 07 197873 A (TOYOTA MOTOR CORP;OTHERS: 01), 1. August 1995 (1995-08-01)
- PATENT ABSTRACTS OF JAPAN vol. 1998, no. 11, 30. September 1998 (1998-09-30) & JP 10 169527 A (USUI INTERNATL IND CO LTD), 23. Juni 1998 (1998-06-23)

## Beschreibung

### Stand der Technik

Die Erfindung betrifft einen Kraftstoffhochdruckspeicher für ein Common-Rail-Kraftstoffeinspritzsystem einer Brennkraftmaschine, mit einem rohrförmigen Grundkörper, dessen Innenraum mit mehreren Anschlussöffnungen in Verbindung steht.

In Common-Rail-Einspritzsystemen fördert eine Hochdruckpumpe, eventuell unter Zufhilfenahme einer Vorförderpumpe, den einzuspritzenden Kraftstoff aus einem Tank in den zentralen Kraftstoffhochdruckspeicher, der als Common-Rail bezeichnet wird. Von dem Rail führen Kraftstoffleitungen zu den einzelnen Injektoren, die den Zylindern der Brennkraftmaschine zugeordnet sind. Die Injektoren werden in Abhängigkeit von den Betriebsparametern der Brennkraftmaschine einzeln von der Motorelektronik angesteuert, um Kraftstoff in den Brennraum der Brennkraftmaschine einzuspritzen. Durch den Kraftstoffhochdruckspeicher sind die Druckerzeugung und die Einspritzung voneinander entkoppelt.

Ein herkömmlicher Kraftstoffhochdruckspeicher ist z.B. in der DE 195 48 611 beschrieben. Der bekannte Kraftstoffhochdruckspeicher hält Drücke von bis zu etwa 1100 bar aus.

Aus der JP 07197 873 ist ein Verteilleitung für Kraftstoff bekannt, mit zwei parallel zueinander verlaufenden Innenräumen. Der Kraftstoff führende Innenraum ist von einer Mittelachse der Verteilleitung in Richtung der Anschlussstutzen versetzt angeordnet. Außerdem sind neben diesem Innenraum noch zwei elektrische Leitungen in die Verteilleitung eingebettet. Aus dem Versatz des Kraftstoff führenden Innenraums und wegen der elektrische Leitungen wird diese Verteilleitung im Bereich der Anschlussstutzen geschwächt.

Aus der DE 197 53 9771 A1 ist ebenfalls eine Verteilleitung mit zwei nebeneinander angeordneten Innenräumen bekannt. Dabei ist jeder der Innenräume in Richtung der Langsachse der Anschlussstutzen mittig angeordnet.

Aus der DE 197 26 191 Al ist ein Common-Rail mit zylindrischer Außenkontur und zentral angeordnetem Innenraum bekannt bei dem die Anschlussstutzen außermittig angeordnet sind, so dass deren Anschlussöffnungen tangential in den Innenraum münden. Dieser asymmetrische Aufbau ist fertigungstechnisch aufwändig und bedingt wegen seiner Asymmetrie ungleiche Spannungsverhältnisse, die sich nachteilig auf die Druckfestigkeit auswirken können.

Aufgabe der Erfindung ist es, die Hochdruckfestigkeit des bekannten Kraftstoffhochdruckspeichers mit einfachen Maßnahmen zu erhöhen. Darüber hinaus soll der erfindungsgemäße Kraftstoffhochdruckspeicher, insbesondere auch in unterschiedlichen Ausführungen, kostengünstig herstellbar sein.

Die Aufgabe ist bei einem Kraftstoffhochdruckspeicher für ein Common-Rail-Kraftstoffeinspritzsystem nach dem Oberbegriff des Anspruchs 1, dadurch gelöst, dass
der Innenraum (3; 23; 33; 43) auf der den Anschlussöffnungen (5, 6; 25; 35; 45) abgewandten Seite des Grundkörpers (1; 21; 31; 41) angeordnet ist.

Im Rahmen der vorliegenden Erfindung hat sich herausgestellt, dass die Hochdruckfestigkeit des Kraftstoffhochdruckspeichers primär durch die Verschneidungen zwischen den Anschlussöffnungen und dem Grundkörper beschränkt wird. Auf die Übergänge zwischen den Anschlussöffnungen und dem Grundkörper wirken im Betrieb große Kräfte. Durch die relative Verschiebung des Innenraums in einer ersten Ebene des Grundkörpers auf die den Anschlussstutzen abgewandte Seite des Grundkörpers wird der bruchgefährdete Übergangsbereich der Verschneidungen entlastet bzw. stabilisiert. Die Hochdruckfestigkeit des Kraftstoffhochdruckspeichers wird gesteigert. Durch Verrunden können die kritischen Bereiche zwischen den Anschlussöffnungen und dem Grundkörper noch entschärft werden.

Eine besondere Ausführungsart der Erfindung ist dadurch gekennzeichnet, dass der Innenraum des Grundkörpers so in dem Grundkörper angeordnet ist, dass die Anschlussöffnungen tangential in den Innenraum des Grundkörpers münden. Die Anschlussöffnungen sind in der Regel aus Festigkeitsgründen, im Querschnitt betrachtet, mittig in dem rohrförmigen Grundkörper angeordnet. Durch eine relative Verschiebung des Innenraums in dem Grundkörper in einer zweiten Ebene, die senkrecht zu der ersten Ebene angeordnet ist, wird die Hochdruckfestigkeit des erfindungsgemäßen Kraftstoffhochdruckspeichers weiter erhöht.

Eine weitere besondere Ausführungsart der Erfindung ist dadurch gekennzeichnet, dass der Grundkörper im Querschnitt eine im Wesentlichen ellipsenförmige Außenkontur aufweist, und dass die Anschlussöffnungen in Längsrichtung der Hauptachse der Ellipse angeordnet sind. Die im Wesentlichen ellipsenförmige Außenkontur führt unter Hochdruckbeaufschlagung des Innenraums des rohrförmigen Grundkörpers dazu, dass sich der Innenraum des rohrförmigen Grundkörpers quer zur Hauptachse der Ellipse ausdehnt. Die daraus resultierenden Dehnungen im Grundkörper sorgen dafür, dass der bruchgefährdete Bereich der Verschneidungen entlastet wird. Dadurch wird die Hochdruckfestigkeit des erfindungsgemäßen Kraftstoffhochdruckspeichers weiter erhöht.

Eine weitere besondere Ausführungsart der Erfindung ist dadurch gekennzeichnet, dass der Grundkörper im Querschnitt eine im Wesentlichen kreisförmige Außenkontur mit zwei Abflachungen aufweist, die, im Querschnitt betrachtet, beidseitig der Längsachse der jeweiligen Anschlussöffnungen angeordnet sind. Die Abflachungen führen zu einer Außenkontur, welche die gleichen Vorteile liefert wie die ellipsenförmige Außenkontur. Der Innenraum des rohrförmigen Grundkörpers dehnt sich unter Hochdruckbeaufschlagung quer zur Längsachse der jeweiligen Anschlussöffnungen aus. Die daraus resultierenden Dehnungen im Grundkörper sorgen dafür, dass der bruchgefährdete Beeich der Verschneidungen entlastet wird. Dadurch wird die Hochdruckfestigkeit des erfindungsgemäßen Kraftstoffhochdruckspeichers weiter erhöht.

Eine weitere besondere Ausführungsart der Erfindung ist dadurch gekennzeichnet, dass an mindestens einem Ende des Innenraums des rohrförmigen Grundkörpers ein Volumenspeicher exzentrisch zu dem Innenraum des Grundkörpers angeordnet ist. Durch den zusätzlichen Volumenspeicher wird die Aufnahmekapazität des erfindungsgemäßen Kraftstoffhochdruckspeichers erhöht.

Eine weitere besondere Ausführungsart der Erfindung ist dadurch gekennzeichnet, dass der Volumenspeicher am Ende des Innenraums des rohrförmigen Grundkörpers durch einen Deckel verschlossen ist. Der Deckel kann beispielsweise mit Hilfe einer Schraub- und/oder Schweißverbindung an dem rohrförmigen Grundkörper befestigt sein.

Eine weitere besondere Ausführungsart der Erfindung ist dadurch gekennzeichnet, dass zwischen den Anschlussöffnungen in dem rohrförmigen Grundkörper Ausnehmungen ausgebildet sind. Die Ausnehmungen liefern den Vorteil, dass das Gewicht des erfindungsgemäßen Kraftstoffhochdruckspeichers verringert wird. Die Ausnehmungen können beispielsweise durch Drehen oder Fräsen in die Außenkontur des rohrförmigen Grundkörpers eingearbeitet werden.

Eine weitere besondere Ausführungsart der Erfindung ist dadurch gekennzeichnet, dass zwischen den Anschlussöffnungen in dem rohrförmigen Grundkörper Befestigungselemente vorgesehen sind. Die Befestigungselemente dienen zur Befestigung des erfindungsgemäßen Kraftstoffhochdruckspeichers an der Brennkraftmaschine. Bei den Befestigungselementen kann es sich z.B. um Befestigungslaschen mit einem Einschraubgewinde oder um ein eingepresstes Befestigungsauge handeln. Die Befestigungselemente können aber auch zwischen den Anschlussöffnungen angeschweißt sein.

Eine weitere besondere Ausführungsart der Erfindung ist dadurch gekennzeichnet, dass der Grundkörper aus einem gezogenen Ausgangsmaterial gebildet ist. Das gezogene Ausgangsmaterial liefert den Vorteil, dass der erfindungsgemäße Kraftstoffhochdruckspeicher baukastengeeignet und flexibel in der Anschraubgeometrie ist. Beliebig lange Grundkörper können ohne feste Werkzeuge, wie Schmiedeformen, gefertigt werden. Darüber hinaus werden die Herstellkosten gesenkt, da das Ausgangsmaterial gut beschaffbar ist und keine Sondereinrichtungen für jede Variante des erfindungsgemäßen Kraftstoffhochdruckspeichers erforderlich sind.

Weitere Vorteile, Merkmale und Einzelheiten der Erfindung ergeben sich aus der nachfolgenden Beschreibung, in der unter Bezugnahme auf die Zeichnung verschiedene Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. In der Zeichnung zeigen:
Fig. 1: eine erste Ausführungsform eines erfindungsgemäßen Kraftstoffhochdruckspeichers im Längsschnitt;
Fig. 2: eine zweite Ausführungsform eines erfindungsgemäßen Kraftstoffhochdruckspeichers im Querschnitt;
Fig. 3: eine dritte Ausführungsform eines erfindungsgemäßen Kraftstoffhochdruckspeichers im Querschnitt mit einer ellipsenförmigen Außenkontur; und
Fig. 4: eine vierte Ausführungsform eines erfindungsgemäßen Kraftstoffhochdruckspeichers im Querschnitt mit zwei seitlichen Abflachungen.

Die in Fig. 1 dargestellte erste Ausführungsform eines erfindungsgemäßen Kraftstoffhochdruckspeichers umfasst einen rohrförmigen Grundkörper 1. Die Längsachse des rohrförmigen Grundkörpers 1 ist mit 2 bezeichnet. In dem rohrförmigen Grundkörper 1 erstreckt sich eine axiale Bohrung 3 parallel zur Längsachse 2. Die Mittellinie 4 der axialen Bohrung 3 ist um den Abstand Y von der Längsachse 2 des rohrförmigen Grundkörpers 1 beabstandet. Mit anderen Worten: Die axiale Bohrung 3 ist exzentrisch in dem rohrförmigen Grundkörper 1 angeordnet.

In die axiale Bohrung 3 des rohrförmigen Grundkörpers 1 münden zwei Anschlussbohrungen 5 und 6. Die Anschlussbohrungen 5 und 6 sind radial in dem rohrförmigen Grundkörper 1 angeordnet und erweitern sich nach außen hin. In dem erweiterten äußeren Bereich sind die Anschlussbohrungne 5 und 6 jeweils mit einem Innengewinde versehen. Zwischen den Anschlussbohrungen 5 und 6 ist in dem rohrförmigen Grundkörper 1 eine Ausnehmung 7 vorgesehen. Die Ausnehmung 7 dient dazu, das Gewicht des erfindungsgemäßen Kraftstoffhochdruckspeichers zu reduzieren.

Die axiale Bohrung 3 mündet an einem Ende des rohrförmigen Grundkörpers 1 in einen Volumenspeicher 8. Der Volumenspeicher 8 wird von einer zylinderförmigen Ausnehmung-in dem rohrförmigen Grundkörper 1 gebildet. Die zylinderförmige Ausnehmung 8 ist konzentrisch zu der Längsachse 2 des rohrförmigen Grundkörpers 1 angeordnet. Gleichzeitig ist die zylinderförmige Ausnehmung 8 exzentrisch zu der axialen Bohrung 3 in dem rohrförmigen Grundkörper 1 angeordnet. Der Volumenspeicher 8 ist durch einen Deckel 9 hochdruckdicht verschlossen.

Durch die exzentrische Verschiebung der axialen Bohrung 3 um das Maß Y wird der bruchgefährdete Bereich 10, der in der Regel mechanisch verrundet ist, von den auftretenden Spannungen entlastet. Der Bereich 11 ohne geometrische Störung ist bezüglich Bruch nicht gefährdet und wird gemäß den bekannten Regeln des Maschinenbaus für innendruckbelastete Rohre dimensioniert.

In Fig. 2 ist eine zweite Ausführungsform eines erfindungsgemäßen Kraftstoffhochdruckspeichers im Querschnitt dargestellt. Der in Fig. 2 dargestellte Kraftstoffhochdruckspeicher umfasst einen rohrfömrigen Grundkörper 21. Die Längsachse 22 des rohrförmigen Grundkörpers 21 verläuft senkrecht zur Zeichenebene. In dem rohrförmigen Grundkörper 21 ist eine axiale Bohrung 23 parallel zur Längsachse 22 des rohrförmigen Grundkörpers 21 angeordnet. Die Mittellinie der axialen Bohrung 23 ist mit 24 bezeichnet.

Eine Anschlussbohrung 25 mündet tangential in die axiale Bohrung 23 des rohrförmigen Grundkörpers 21. Wie man in Fig. 2 sieht, ist die Mittellinie 24 der axialen Bohrung 23 einerseits um das Maß X von der Mittellinie der radialen Anschlussbohrung 25 und andererseits um das Maß Y von der Längsachse 22 des rohrförmigen Grundkörpers 21 beabstandet. Die axiale Bohrung 23 ist also in zwei Ebenen exzentrisch angeordnet. Durch die Exzentrizität Y wird, wie bereits bei der in Fig. 1 dargstellten Ausführungsform erläutert, der kritische Bereich 30 entlastet bzw. stabilisiert. Durch die Exzentrizität X wird darüber hinaus erreicht, dass die Anschlussbohrung 25 tangential in die axiale Bohrung 23 mündet.

In Fig. 3 ist eine dritte Ausführungsform eines erfindungsgemäßen Krafstoffhochdruckspeichers im Querschnitt dargestellt. Der in Fig. 3 dargestellte Kraftstoffhochdruckspeicher umfasst einen rohrförmigen Grundkörper 31 mit einer im Querschnitt ellipsenförmigen Außenkontur. Die Hauptachse der Ellipse ist senkrecht zu der Längsachse 32 des rohrförmigen Grundkörpers 31 angeordnet. Die Hauptachse der Ellipse fällt mit der Mittellinie einer Anschlussbohrung 35 zusammen, die radial in dem rohrförmigen Grundkörper 31 angeordnet ist. Die radiale Anschlussbohrung 35 mündet in eine axiale Bohrung 33 in dem rohrförmigen Grundkörper 31, deren Mittellinie mit 34 bezeichnet ist. Die Mittellinie 34 der axialen Bohrung 33 verläuft parallel zu der Längsachse 32 des rohrförmigen Grundkörpers 31.

Durch eine gestrichelt dargestellte Ellipse 36 ist die Ausdehnung des rohrförmigen Grundkörpers 31 unter Hochdruck angedeutet. Die auftretenden Dehnungen im Betrieb entlasten den bruchgefährdeten Bereich 40 des Übergangs zwischen der Anschlussbohrung 35 und der axialen Bohrung 33.

In Fig. 4 ist eine vierte Ausführungsform eines erfindungsgemäßen Kraftstoffhochdruckspeichers im Querschnitt dargestellt. In einem rohrförmigen Grundkörper 41, dessen Längsachse mit 42 bezeichnet ist, ist eine axiale Bohrung 43 ausgespart. Die axiale Bohrung 43 ist um den Abstand Y von der Längsachse 42 des rohrförmigen Grundkörpers 41 beabstandet. Eine radiale Anschlussbohrung 45 mündet in die axiale Bohrung 43.

Der rohrförmige Grundkörper 41 hat eine kreisförmige Außenkontur. Durch gestrichelte Linien 46 und 47 sind Abflachungen angedeutet, die, im Querschnitt betrachtet, zu beiden Seiten der Anschlussbohrung 45 angeordnet sind. Durch die Abflachungen 46, 47 wird die gleiche Wirkung wie durch die ellipsenförmige Außenkontur der in Fig. 3 dargestellten Ausführungsform erreicht.

## Patentansprüche

1. Kraftstoffhochdruckspeicher für ein Common-Rail-Kraftstoffeinspritzsystem einer Brennkraftmaschine, mit einem rohrförmigen Grundkörper (1; 21; 31; 41), dessen Innenraum (3; 23; 33; 43) mit mehreren Anschlussöffnungen (5, 6; 25; 35; 45) in Verbindung steht, wobei der Innenraum (3; 23; 33; 43) bezogen auf die Längsachse (2; 22; 32; 42) des Grundkörpers (1; 21; 31; 41) exzentrisch angeordnet ist, **dadurch gekennzeichnet, dass** der Teil des Innenraums (3; 23; 33; 43), in den die Anschlussöffnungen münden, auf der den Anschlussöffnungen (5, 6; 25; 35; 45) abgewandten Seite des Grundkörpers (1; 21; 31; 41) angeordnet ist.

2. Kraftstoffhochdruckspeicher nach Anspruch 1, **dadurch gekennzeichnet, dass** der Innenraum (23) des Grundkörpers (21) so angeordnet ist, dass die Anschlussöffnungen (25) tangential in den Innenraum (23) des Grundkörpers (21) münden.

3. Kraftstoffhochdruckspeicher nach einem der vorhergehenden Ansprüche, **dadurch gekennzeichnet, dass** der Grundkörper (31) im Querschnitt eine im Wesentlichen ellipsenförmige Außenkontur aufweist, und dass die Anschlussöffnungen (35) in Längsrichtung der Hauptachse der Ellipse angeordnet sind.

4. Kraftstoffhochdruckspeicher nach Anspruch 1 oder 2, **dadurch gekennzeichnet, dass** der Grundkörper (41) im Querschnitt eine im Wesentlichen kreisförmige Außenkontur mit zwei Abflachungen (46, 47) aufweist, die, im Querschnitt betrachtet, beidseitig der Längsachse der jeweiligen Anschlussöffnung (45) angeordnet sind.

5. Kraftstoffhochdruckspeicher nach einem der vorhergehenden Ansprüche, **dadurch gekennzeichnet, dass** an mindestens einem Ende des Innenraums (3) des rohrförmigen Grundkörpers (1) ein Volumenspeicher (8) exzentrisch zu dem Innenraum (3) des Grundkörpers (1) angeordnet ist.

6. Kraftstoffhochdruckspeicher nach Anspruch 5, **dadurch gekennzeichnet, dass** der Volumenspeicher (8) am Ende des Innenraums (3) des rohrförmigen Grundkörpers (1) durch einen Deckel (9) verschlossen ist.

7. Kraftstoffhochdruckspeicher nach einem der vorhergehenden Ansprüche, **dadurch gekennzeichnet, dass** zwischen den Anschlussöffnungen (5, 6) in dem rohrförmigen Grundkörper (1) Ausnehmungen (7) ausgebildet sind.

8. Kraftstoffhochdruckspeicher nach einem der Ansprüche 1 bis 6, **dadurch gekennzeichnet, dass** zwischen den Anschlussöffnungen (5, 6) in dem rohrförmigen Grundkörper Befestigungselemente vorgesehen sind.

9. Kraftstoffhochdruckspeicher nach einem der vorhergehenden Ansprüche, **dadurch gekennzeichnet dass** der Grundkörper (1; 21; 31; 41) aus einem gezogenen Ausgangsmaterial gebildet ist.

## Claims

1. High-pressure fuel accumulator for a common-rail fuel injection system of an internal combustion engine, with a tubular basic body (1; 21; 31; 41), the inner space (3; 23; 33; 43) of which is connected to a plurality of connection orifices (5, 6; 25; 35; 45), the inner space (3; 23; 33; 43) being arranged eccentrically with respect to the longitudinal axis (2; 22; 32; 42) of the basic body (1; 21; 31; 41), **characterized in that** part of the inner space (3; 23; 33; 43) into which the connection orifices issue is arranged on that side of the basic body (1; 21; 31; 41) which faces away from the connection orifices (5, 6; 25; 35; 45).

2. High-pressure fuel accumulator according to Claim 1, **characterized in that** the inner space (23) of the basic body (21) is arranged in such a way that the connection orifices (25) issue tangentially into the inner space (23) of the basic body (21).

3. High-pressure fuel accumulator according to one of the preceding claims, **characterized in that** the basic body (31) has in cross section an essentially elliptic outer contour, and **in that** the connection orifices (35) are arranged in the longitudinal direction of the major axis of the ellipse.

4. High-pressure fuel accumulator according to Claim 1 or 2, **characterized in that** the basic body (41) has in cross section an essentially circular outer contour with two flattenings (46, 47) which, as seen in cross section, are arranged on both sides of the longitudinal axis of the respective connection orifice (45).

5. High-pressure fuel accumulator according to one of the preceding claims, **characterized in that**, at at least one end of the inner space (3) of the tubular basic body (1), a volume accumulator (8) is arranged eccentrically with respect to the inner space (3) of the basic body (1).

6. High-pressure fuel accumulator according to Claim 5, **characterized in that** the volume accumulator (8) is closed at the end of the inner space (3) of the tubular basic body (1) by means of a cover (9).

7. High-pressure fuel accumulator according to one of the preceding claims, **characterized in that** recesses (7) are formed between the connection orifices (5, 6) in the tubular basic body (1).

8. High-pressure fuel accumulator according to one of Claims 1 to 6, **characterized in that** fastening elements are provided between the connection orifices (5, 6) in the tubular basic body.

9. High-pressure fuel accumulator according to one of the preceding claims, **characterized in that** the basic body (1; 21; 31; 41) is formed from a drawn starting material.

## Revendications

1. Accumulateur de carburant à haute pression pour un système d'injection de carburant à rampe commune d'un moteur à combustion interne composé d'un corps de base tubulaire (1 ; 21 ; 31 ; 41) dont le volume intérieur (3 ; 23 ; 33 ; 43) est relié à plusieurs orifices de raccordement (5, 6 ; 25 ; 35 ; 45),
le volume intérieur (3 ; 23 ; 33 ; 43) étant excentré par rapport à l'axe longitudinal (2 ; 22 ; 32 ; 42) du corps de base (1 ; 21 ; 31 ; 41),
**caractérisé en ce que**
la partie du volume intérieur (3 ; 23 ; 33 ; 43) dans laquelle débouchent les orifices de raccordement, est prévue sur le côté du corps de base (1 ; 21 ; 31 ; 41) à l'opposé des orifices de raccordement (5, 6 ; 25 ; 35 ; 45).

2. Accumulateur de carburant à haute pression selon la revendication 1,
**caractérisé en ce que**
le volume intérieur (23) du corps de base (21) est disposé pour que les orifices de raccordement (25) débouchent tangentiellement dans le volume intérieur (23) du corps de base (21).

3. Accumulateur de carburant à haute pression selon l'une des revendications précédentes,
**caractérisé en ce que**
le corps de base (31) a en coupe un contour extérieur essentiellement elliptique et les orifices de raccordement (35) sont installés dans la direction longitudinale de l'axe principal de l'ellipse.

4. Accumulateur de carburant à haute pression selon la revendication 1 ou 2,
**caractérisé en ce que**
le corps de base (41) a en coupe un contour extérieur essentiellement circulaire avec deux parties aplaties (46, 47) qui vues en section se trouvent de part et d'autre de l'axe longitudinal de l'orifice de raccordement (45) respectif.

5. Accumulateur de carburant à haute pression selon l'une des revendications précédentes,
**caractérisé en ce qu'**
au moins une extrémité du volume intérieur (3) du corps de base tubulaire (1) comporte un volume d'accumulation (8) excentré par rapport au volume intérieur (3) du corps de base (1).

6. Accumulateur de carburant à haute pression selon la revendication 5,
**caractérisé en ce que**
le volume (8) est fermé à l'extrémité du volume intérieur (3) du corps de base tubulaire (1) par un couvercle (9).

7. Accumulateur de carburant à haute pression selon l'une des revendications précédentes,
**caractérisé par**
des cavités (7) prévues dans le corps de base tubulaire (1) entre les orifices de raccordement (5, 6).

8. Accumulateur de carburant à haute pression selon l'une des revendications 1 à 6,
**caractérisé par**
des éléments de fixation prévus entre les orifices de raccordement (5, 6) du corps de base tubulaire.

9. Accumulateur de carburant à haute pression selon l'une des revendications précédentes,
**caractérisé en ce que**
le corps de base (1 ; 21 ; 31 ; 41) est réalisé par étirage d'une matière première.
